# EUROPÄISCHE PATENTSCHRIFT

(11) **EP 0 348 762 B1**
(45) Veröffentlichungstag und Bekanntmachung des Hinweises auf die Patenterteilung: **29.07.1992**
(21) Anmeldenummer: 89111031.4
(22) Anmeldetag: 17.06.1989
(51) Int. Cl.: B65D 51/00

(54) **Verschlussanordnung für pharmazeutische Flaschen**
Closure for pharmaceutical bottles
Fermeture pour flacon pharmaceutique

(30) Priorität: 28.06.1988 DE 3821674; 30.01.1989 DE 3902672
(43) Veröffentlichungstag der Anmeldung: 03.01.1990
(73) Patentinhaber: WEZ KUNSTSTOFFWERK AG, CH-5036 Oberentfelden (CH)
(72) Erfinder: Duschek, Dieter, D-7753 Allensbach (DE)
(74) Vertreter: Morva, Tibor

(56) Entgegenhaltungen:
- EP-A- 0 160 626

## Beschreibung

Die vorliegende Erfindung betrifft eine Verschlussanordnung für pharmazeutische Flaschen mit einem zur Entnahme von Medikamenten aus der Flasche mittels einer Hohlnadel durchstechbaren, die Flaschenmündung verschliessenden Stopfen und mit einer einen an der Flasche um die Flaschenmündung angeformten Rollrandring und den Stopfen umhüllenden, über dem Stopfen eine durch eine Schwächungslinie begrenzte, bei der Oeffnung des Verschlusses entfernbare Abrisscheibe aufweisenden Verschlusskappe.

Aus der DE-PS 1.207.043 ist eine Verschlussanordnung der eingangs erwähnten Art bekannt. Diese Verschlussanordnung besteht aus der Kombination aus einer Kappe, die auf der Flasche befestigt ist und aus einem die pharmazeutische Flasche durchstechbar verschliessenden Gummistopfen. Die Kappe weist einen oberseitigen Bauteil mit einem inneren und mit einem äusseren Teil auf. Die inneren und äusseren Teile sind durch zerbrechbare Brückenteile miteinander verbunden. Der innere Teil ist mit einem Deckelteil vebunden, der vermittels Daumendruck von der Flasche weggedrückt werden kann, um dabei die Brückenteile zu zerbrechen und den inneren Teil der Kappe von dem äusseren Teil zu lösen und zu entfernen. Unter dem inneren Teil der Kappe wird danach der Gummistopfen für das Einstechen einer Hohlnadel frei. Ein Nachteil dieser Verschlussanordnung besteht darin, dass der Deckelteil von der Flasche mit dem Daumen entfernt werden muss, wobei die Fingernagelanwuchsstelle unangenehm beansprucht wird. An den aus Metall bestehenden Bruchstellen der Brückenteile besteht ausserdem Verletzungsgefahr. Ein weiterer Nachteil wirtschaftlicher Natur ist dadurch gegeben, dass für die Verschlussanordnung zu viele Teile verwendet werden müssen, nämlich ein auf die Flasche aufbördelbarer Teil, ein damit verbundener Deckelteil und ein Gummistopfen. Für die Aufbördelung der Kappe auf die Flasche und für die Verbindung des inneren Teiles mit dem Deckelteil benötigt man aufwendige Spezialeinrichtungen. Die Herstellungskosten der aus Metall bestehenden Kappenteile sind auch verhältnismässig hoch.

Aufgabe der vorliegenden Erfindung ist es, eine Verschlussanordnung der eingangs erwähnten Art zu schaffen, die wirtschaftlich vorteilhaft ist und bei welcher die Abrisscheibe mit einer Hand ungefährlich, bequem und schnell entfernt werden kann.

Die gestellte Aufgabe ist dadurch gelöst, dass die Verschlusskappe mit der Abrisscheibe aus Kunststoff einstückig ausgebildet ist, dass die Verschlusskappe bei ungeöffnetem Verschluss am Rollrandring der Flasche in axialer Richtung der Flasche von oben nach unten durch Druck verschiebbar befestigt ist, so dass durch den Druck auf die verschlusskappe die Verbindung zwischen der verschlusskappe und der Abrisscheibe reisst und die Abrisscheibe entfernt werden kann und dass zwischen der an der Verschlusskappe bei ungeöffnetem Verschluss über die Schwächungslinie festgehaltene Abrisscheibe und dem darunter liegenden Stopfen ein die Umrisslinie der Abrisscheibe nicht überschreitendes Distanzstück vorhanden ist. Diese Verschlussanordnung ist wirtschaftlich vorteilhaft, denn die Verschlusskappe wird mit der Abrisscheibe in einem Verfahrensschritt, wirtschaftlich vorteilhaft aus Kunststoff hergestellt. Die Verschlusskappe kann bei ungeöffnetem Verschluss auf der Flasche in Richtung der Flasche ungefährlich und bequem mit einer Hand gedrückt werden. Die Abrisscheibe trennt sich dabei von der Verschlusskappe und gibt den Stopfen für die Entnahme eines in der Flasche befindlichen Medikamentes durch eine durch den Stopfen durchstechbare Hohlnadel frei. Eine Verletzungsgefahr besteht bei dieser Verschlusskappe nicht.

Das Distanzstück kann vorteilhafterweise mit der Abrisscheibe oder mit dem Stopfen einstückig ausgebildet sein. Diese Massnahme ermöglicht, dass die Verschlussanordnung nur aus zwei wirtschaftlich vorteilhaften Teilen besteht, nämlich aus der Verschlusskappe und aus dem Stopfen.

Das Distanzstück kann mit der Abrisscheibe einstückig ausgebildet sein und dabei das dem Stopfen zugekehrte Ende der Abrisscheibe bei ungeöffnetem Verschluss am Stopfen dicht anstehen. Diese Massnahme sichert, dass die für die Entnahme eines in der Flasche liegenden Medikamentes vorgesehene Oberfläche des Stopfens vor Entfernung der Abrisscheibe vor Verunreinigungen geschützt bleibt.

Das Distanzstück kann aber auch mit dem Stopfen einstückig ausgebildet sein und dabei das der Abrisscheibe zugekehrte Ende des Stopfens bei ungeöffnetem Verschluss an der Abrisscheibe dicht anstehten. Bei dieser Anordnung wird das Eindringen von Verunreinigungen zur für die Entnahme des in der Flasche liegenden Medikamentes mittels Hohlnadel vorgesehenen Oberfläche des Stopfens vor Entfernung der Abrisscheibe verhindert.

Vorteilhafterweise erweitert sich die Verschlusskappe in der der Flasche abgekehrten Richtung von der Schwächungslinie aus trichterförmig. Die Handhabung der Verschlusskappe wird dadurch einfacher, weil beim Drücken auf die Verschlusskappe die sich von der Verschlusskappe trennende Abrisscheibe das Drücken nicht hindert. Die Abrisscheibe bleibt im trichterförmigen Teil der Verschlusskappe zurückversetzt.

Die Verschlusskappe kann an der Innenseite ihres äusseren, über den Rollrandring reichenden Mantelbereiches einen bei ungeöffnetem Verschluss hinter der der Flaschenmündung abgekehrten Kante des Rollrandringes greifenden, ringförmigen Einrastwulst aufweisen. Der Einrastwulst hält so die ungeöffnete Verschlusskappe einfacherweise an der Flasche und ermöglicht ein einfaches Anbringen der Verschlusskappe auf die Flasche.

Die Verschlusskappe kann an der Innenseite ihres äusseren, über den Rollrandring reichenden Mantelbereiches auch einen zweiten, ringförmigen Wulst aufweisen. Dieser zweite Wulst hält die eingedrückte, geöffnete Verschlusskappe in dieser Stellung.

Um den Stopfen sowohl bei ungeöffnetem als auch bei geöffnetem Verschluss durch die die Abrisscheibe umgebenden Teile der Verschlusskappe in der Flaschenmündung halten zu können, kann das Distanzstück mit der Abrisscheibe einstückig ausgebildet sein, wobei das dem Stopfen zugekehrte Ende der Abrisscheibe bei ungeöffnetem Verschluss am Stopfen dicht ansteht und der Abstand zwischen dem Einrastwulst und dem zweiten Wulst der kleinsten Distanz zwischen den die Abrisscheibe umgebenden Teilen der Verschlusskappe und dem Stopfen bei ungeöffnetem Verschluss entspricht.

Um den Stopfen sowohl bei ungeöffnetem als auch bei geöffnetem Verschluss durch die die Abrisscheibe umgebenden Teile der Verschlusskappe in der Flaschenmündung halten zu können, kann das Distanzstück auch mit dem Stopfen einstückig ausgebildet sein, wobei das der Abrisscheibe zugekehrte Ende des Stopfens bei ungeöffnetem Verschluss an der Abrisscheibe dicht ansteht und der Abstand zwischen dem Einrastwulst und dem zweiten Wulst der kleinsten Distanz zwischen den die Abrisscheibe umgebenden Teilen der Verschlusskappe und dem Stopfen bei ungeöffnetem Verschluss entspricht.

Der Abstand zwischen dem Einrastwulst und dem zweiten Wulst kann der Breite des Rollrandringes entsprechen. Bei diesem Abstand der beiden Wulste sitzt die Verschlusskappe bei ungeöffnetem Verschluss sicherer auf der Flasche.

Im folgenden werden anhand der beiliegenden Zeichnungen Ausführungsbeispiele der Erfindung näher beschrieben. Es zeigen
Fig.1 eine pharmazeutische Flasche teilweise im Schnitt mit ungeöffnetem Verschluss und
Fig.2 mit geöffnetem Verschluss,
Fig.3 eine weitere pharmazeutische Flasche teilweise in Schnitt mit ungeöffnetem Verschluss und
Fig.4 mit geöffnetem Verschluss.

Figur 1 zeigt eine Verschlussanordnung für eine pharmazeutische Flasche 1, die beispielsweise eine Injektionsflasche oder eine Transfusionsflasche sein kann. Die Flasche 1 ist durch einen in die Flaschenmündung eingesetzten Stopfen 2 aus Gummi verschlossen. Der Stopfen kann vermittels einer Hohlnadel durchgestochen und das in der Flasche 1 befindliche Medikament durch die Hohlnadel aus der Flasche 1 entnommen werden. Der Stopfen 2 wird aussen durch eine Verschlusskappe 3 umhüllt und geschützt. Die Verschlusskappe 3 umgibt aber auch einen an der Flasche 1 um die Flaschenmündung angeformten Rollrandring 4. Ueber den Stopfen 2 befindet sich eine Abrisscheibe 5, die vor der Oeffnung des Verschlusses über eine Schwächungslinie 6 mit der Verschlusskappe 3 einstückig zusammenhängt. Die Verschlusskappe 3 und die Abrisscheibe 5 bestehen aus Kunststoff, aus Polypropylen.

Die Verschlusskappe 3 ist bei ungeöffnetem Verschluss nach Fig.1 am Rollrandring 4 in Richtung der Flasche 1 durch Druck verschiebbar befestigt. Oben steht das dem Stopfen 2 zugekehrte Ende der von der Verschlusskappe 3 durch Druck trennbare Abrisscheibe 5 am Stopfen 2 dicht an. Durch diese Massnahme wird vor der Oeffnung des Verschlusses die Verunreinigung des zum Durchstechen vorgesehenen Teiles des Stopfens 2 verhindert. In der der Flasche abgekehrten Richtung hält der ringförmige Einrastwulst 7 hinter der der Flaschenmündung abgekehrten Kante des Rollrandringes 4 die Verschlusskappe 3 an der Flasche 1 fest.

Zwischen der an der Verschlusskappe 3 bei ungeöffnetem Verschluss über die Schwächungslinie 6 festgehaltene Abrisscheibe 5 und dem darunter liegenden Stopfen 2 ist ein die Umrisslinie der Abrisscheibe 5 nicht überschreitendes Distanzstück vorhanden. Das Distanzstück darf die Umrisslinie der Abrisscheibe 5 nicht überschreiten, damit das Distanzstück durch die nach Entfernung der Abrisscheibe 5 in der Verschlusskappe 3 entstehende Oeffnung durchschlüpfen kann. Das Distanzstück ist in der Anordnung nach Fig.1 mit der Abrisscheibe 5 einstückig ausgebildet.

In den Figuren 3 und 4 ist eine weitere Verschlussanordnung mit der Flasche 1 dargestellt. Bei dieser Anordnung veschliesst auch ein durchstechbarer, aus Gummi bestehender Stopfen 8 die Flasche 1. Eine Verschlusskappe 9 umgibt bei ungeöffnetem Verschluss den um die Flaschenmündung angeformten Rollrandring 4 und den Stopfen 8. Die Verschlusskappe 9 ist durch den hinter den Rollrandring 4 greifenden Einrastwulst 7 an der Flasche 1 festgehalten. Bei dieser Anordnung ist das bei ungeöffnetem Verschluss zwischen der Abrisscheibe 10 und dem Stopfen 8 liegende Distanzstück mit dem Stopfen 8 einstückig ausgebildet. Es wäre aber auch möglich das Distanzstück teils mit der Abrisscheibe, teils mit dem Stopfen einstückig, oder von beiden unabhängig zu gestalten. Der als Distanzstück dienende Fortsatz des Stopfens 8 steht in Fig.3 an der Abrisscheibe 10 dicht an und verhindert eine allfällige Verunreinigung des zum Durchstechen vorgesehenen Teiles des Stopfens 8. Die Abrisscheibe 10 und die Verschlusskappe 9 sind einstückig aus Kunststoff hergestellt. Die den Stopfen 8 bei ungeöffnetem Verschluss abdeckende Abrisscheibe 10 ist nach Fig.3 an der Verschlusskappe 9 über die Schwächungslinie 11 festgehalten.

Die in den Figuren 1 bis 4 dargestellten Verschlusskappen 3 und 9 erweitern sich von den Schwächungslinien 6 und 11 aus in der der Flasche 1 abgekehrten Richtung trichterförmig. Die Verschlusskappen 3 und 9 weisen an der Innenseite ihres äusseren, über den Rollrandring 4 reichenden Mantelbereiches einen zweiten, ringförmigen Wulst 12 auf. Der Abstand zwischen dem Einrastwulst 7 und dem zweiten Wulst 12 entspricht in allen Figuren der kleinsten Distanz zwischen den die Abrisscheibe 5 oder 10 umgebenden Teilen der Verschlusskappe 3 oder 9 und dem Stopfen 2 oder 8 bei ungeöffnetem Verschluss nach Fig.1 oder 3. Ausserdem entspricht der Abstand zwischen dem Einrastwulst 7 und dem zweiten Wulst 12 der Breite des Rollrandringes 4. Die Verschlusskappen 3, 9 stützen sich bei ungeöffnetem Verschluss in Richtung der Flasche 1 nicht nur an den Stopfen 2, 8, sondern auch über den zweiten Wulst 12 an der der Flaschenmündung zugekehrten Kante des Rollrandringes 4 ab.

Die Funktionsweise der dargestellten Verschlussanordnungen wird nachfolgend beschrieben. Will man den Stopfen 2 der in Fig.1 dargestellten Flasche mit ungeöffnetem Verschluss für das Einstechen einer nicht dargestellten Hohlnadel freilegen, so drückt man mit dem Daumen auf die Verschlusskappe 3, wie es durch die Pfeile 13 in Fig.2 angedeutet ist. Man kann aber die Verschlusskappe 3 auch gegen einen festen Gegenstand drücken, während dem man die Flasche in einer Hand hält. Wenn der Druck genügend hoch ist, reisst die Verbindung zwischen der Verschlusskappe 3 und der Abrisscheibe 5 der Schwächungslinie 6 entlang. Die Abrisscheibe 5 gelangt danach in die trichterförmige Erweiterung der Verschlusskappe 3 und steht an der aus der Richtung der Pfeile 13 anliegenden Druckfläche höchstens nach ihrer Trennung von der Verschlusskappe 3 an. Nach Entfernung der Abrisscheibe 5 mit einer Hand steht die Flasche 1 zur Entnahme eines in der Flasche 1 liegenden Medikamentes mittels Hohlnadel zur Verfügung. Die Verschlusskappe 3 hält dabei den Stopfen 2 in der Flaschenmündung fest, weil nach dem Hineindrücken der Verschlusskappe 3 einerseits der zweite Wulst 12 hinter der der Flaschenmündung abgekehrten Kante des Rollrandringes 4 greift und dort einrastet und anderseits die die Abrisscheibe 5 umgebenden Teile der Verschlusskappe 3 am Stopfen 2 anstehen.

Der Oeffnungsvorgang der in Fig.3 dargestellten, mit Verschluss versehenen Flasche 1 läuft ähnlich ab. Man drückt in der durch die Pfeile 14 in Fig.4 angedeuteten Richtung auf die Verschlusskappe 9, bis sich die Abrisscheibe 10 bei der Schwächungslinie 11 von der Verschlusskappe 9 trennt. Der als Distanzstück dienende Fortsatz des Stopfens 8 ragt danach durch die in der Verschlusskappe 9 frei gewordene Oeffnung. Der Stopfen 8 kann nachher mit einer Hohlnadel durchgestochen und das in der Flasche 1 liegende Medikament entnommen werden. Der Stopfen 8 wird dabei durch die daran anstehenden Teile der Verschlusskappe 9 in der Flaschenmündung festgehalten, weil die Verschlusskappe ihrerseits durch den hinter dem Rollrandring 4 eingerasteten zweiten Wulst 12 an der Flasche 1 gehalten ist.

## Patentansprüche

1. Verschlussanordnung für pharmazeutische Flaschen (1) mit einem zur Entnahme von Medikamenten aus der Flasche (1) mittels einer Hohlnadel durchstechbaren, die Flaschenmündung verschliessenden Stopfen (2, 8) und mit einer einen an der Flasche (1) um die Flaschenmündung angeformten Rollrandring (4) und den Stopfen (2, 8) umhüllenden, über dem Stopfen (2, 8) eine durch eine Schwächungslinie (6, 11) begrenzte, bei der Oeffnung des Verschlusses entfernbare Abrisscheibe (5, 10) aufweisenden Verschlusskappe (3,9) **dadurch gekennzeichnet, dass** die Verschlusskappe (3, 9) mit der Abrisscheibe (5, 10) aus Kunststoff einstückig ausgebildet ist, dass die Verschlusskappe (3, 9) bei ungeöffnetem Verschluss am Rollrandring (4) der Flasche (1) in axialer Richtung der Flasche (1) von oben nach unten durch Druck verschiebbar befestigt ist, so dass durch den Druck auf die Verschlusskappe (3, 9) die Verbindung zwischen der Verschlusskappe (3, 9) und der Abrisscheibe (5, 10) reisst und die Abrisscheibe (5, 10) entfernt werden kann und dass zwischen der an der Verschlusskappe (3, 9) bei ungeöffnetem Verschluss über die Schwächungslinie (6, 11 ) festgehaltene Abrisscheibe (5, 10) und dem darunter liegenden Stopfen (2, 8) ein die Umrisslinie der Abrisscheibe (5, 10) nicht überschreitendes Distanzstück vorhanden ist.

2. Verschlussanordnung nach Anspruch 1, **dadurch gekennzeichnet, dass** das Distanzstück mit der Abrisscheibe (5) oder mit dem Stopfen (8) einstückig ausgebildet ist.

3. Verschlussanordnung nach Anspruch 2, **dadurch gekennzeichnet, dass** das Distanzstück mit der Abrisscheibe (5) einstückig ausgebildet ist und dass das dem Stopfen (2) zugekehrte Ende der Abrisscheibe (5) bei ungeöffnetem Verschluss am Stopfen (2) dicht ansteht.

4. Verschlussanordnung nach Anspruch 2, **dadurch gekennzeichnet, dass** das Distanzstück mit dem Stopfen (8) einstückig ausgebildet ist und dass das der Abrisscheibe (10) zugekehrte Ende des Stopfens (8) bei ungeöffnetem Verschluss an der Abrisscheibe (10) dicht ansteht.

5. Verschlussanordnung nach einem der Ansprüche 1 bis 4, **dadurch** **gekennzeichnet, dass** die Verschlusskappe (3, 9) sich in der der Flasche (1) abgekehrten Richtung von der Schwächungslinie (6, 11) aus trichterförmig erweitert.

6. Verschlussanordnung nach einem der Ansprüche 1 bis 5, **dadurch** **gekennzeichnet, dass** die Verschlusskappe (3, 9) an der Innenseite ihres äusseren, über den Rollrandring (4) reichenden Mantelbereiches einen bei ungeöffnetem Verschluss hinter der der Flaschenmündung abgekehrten Kante des Rollrandringes (4) greifenden, ringförmigen Einrastwulst (7) aufweist.

7. Verschlussanordnung nach einem der Ansprüche 1 bis 6, **dadurch** **gekennzeichnet, dass** die Verschlusskappe (3, 9) an der Innenseite ihres äusseren, über den Rollrandring (4) reichenden Mantelbereiches einen zweiten, ringförmigen Wulst (12) aufweist.

8. Verschlussanordnung nach den Ansprüchen 6 und 7, **dadurch gekennzeichnet, dass** das Distanzstück mit der Abrisscheibe (5) einstückig ausgebildet ist, dass das dem Stopfen (2) zugekehrte Ende der Abrisscheibe (5) bei ungeöffnetem Verschluss am Stopfen (2) dicht ansteht und dass der Abstand zwischen dem Einrastwulst (7) und dem zweiten Wulst (12) der kleinsten Distanz zwischen den die Abrisscheibe (5) umgebenden Teilen der Verschlusskappe (3) und dem Stopfen (2) bei ungeöffnetem Verschluss entspricht.

9. Verschlussanordnung nach den Ansprüchen 6 und 7, **dadurch gekennzeichnet, dass** das Distanzstück mit dem Stopfen (8) einstückig ausgebildet ist, dass das der Abrisscheibe (10) zugekehrte Ende des Stopfens (8) bei ungeöffnetem Verschluss an der Abrisscheibe (10) dicht ansteht und dass der Abstand zwischen dem Einrastwulst (7) und dem zweiten Wulst (12) der kleinsten Distanz zwischen den die Abrisscheibe (10) umgebenden Teilen der Verschlusskappe (9) und dem Stopfen (8) bei ungeöffnetem Verschluss entspricht.

10. Verschlussanordnung nach den Ansprüchen 6 und 7 oder nach einem der Ansprüche 8 bis 9, **dadurch gekennzeichnet, dass** der Abstand zwischen dem Einrastwulst (7) und dem zweiten Wulst (12) der Breite des Rollrandringes (4) entspricht.

## Claims

1. Closure arrangement for pharmaceutical bottles (1) with a stopper (2, 8) which closes the bottle mouth and may be pierced by means of a hollow needle for extracting medicaments from the bottle (1) and with a closure cap (3, 9) enclosing a welt ring (4), formed at the bottle (1) around the bottle mouth, and the stopper (2, 8), said closure cap (3, 9) comprising above the stopper (2, 8) a tear-off disc (5, 10) limited by a weakening line (6, 11) and removable upon opening the closure, **characterised in that** **the** closure cap (3, 9) is formed of plastics material in one piece with the tear-off disc (5, 10), that the closure cap (3, 9) with the closure in the unopened condition is mounted at the welt ring (4) of the bottle (1) so as to be displaceable by pressure in the axial direction of the bottle (1) from the top downwards, so that due to the pressure on the closure cap (3, 9) the connection between the closure cap (3, 9) and the tear-off disc (5, 10) breaks and the tear-off disc (5, 10) may be removed, and that a spacer is provided between the tear-off disc (5, 10) retained by means of the weakening line (6, 11) at the closure cap (3, 9), with the closure unopened, and the stopper (2, 8) located there below, said spacer not extending beyond the outline of the tear-off disc (5, 10).

2. Closure arrangement according to claim 1, **characterised in that** **the** spacer is formed in one piece with the tear-off disc (5) or with the stopper (8).

3. Closure arrangement according to claim 2, **characterised in that** **the** spacer is formed in one piece with the tear-off disc (5) and that the end of the tear-off disc (5) facing the stopper (2) sealingly engages with the stopper (2) when the closure is unopened.

4. Closure arrangement according to claim 2, **characterised in that** **the** spacer is formed in one piece with the stopper (8) and that the end of the stopper (8) facing the tear-off disc (10) sealingly engages with the tear-off disc (10) when the closure is unopened.

5. Closure arrangement according to any one of claims 1 to 4, **characterised in that the** closure cap (3, 9) widens in a funnel-shaped manner starting from the weakening line (6, 11) in the direction away from the bottle (1).

6. Closure arrangement according to any one of claims 1 to 5, **characterised in that the** closure cap (3, 9) comprises at the inner side of its outer jacket region, which extends beyond the welt ring (4), an annular latching bead (7) which, with the closure unopened, engages behind the edge of the welt ring (4), said edge being remote from the bottle mouth.

7. Closure arrangement according to any one of claims 1 to 6, **characterised in that the** closure cap (3, 9) comprises, at the inner side of its outer jacket region which extends beyond the welt ring (4), a second, annular bead (12).

8. Closure arrangement according to claims 6 and 7, **characterised in that the** spacer is formed in one piece with the tear-off disc (5), that the end of the tear-off disc (5) facing the stopper (2) sealingly engages with the stopper (2) when the closure is unopened, and that the spacing between the latching bead (7) and the second bead (12) corresponds to the shortest distance between the portions of the closure cap (3) surrounding the tear-off disc (5) and the stopper (2) when the closure is unopened.

9. Closure arrangement according to claims 6 and 7, **characterised in that the** spacer is formed in one piece with the stopper (8), that the end of the stopper (8) facing the tear-off disc (10) sealingly engages with the tear-off disc 110) when the closure is unopened, and that the spacing between the latching bead (7) and the second bead (12) corresponds to the shortest distance between the portions of the closure cap (3) surrounding the tear-off disc (10) and the stopper (8) when the closure is unopened.

10. Closure arrangement according to claims 6 and 7 or according to one of claims 8 to 9, **characterised in that the** spacing between the latching bead (7) and the second bead (12) corresponds to the width of the welt ring (4).

## Revendications

1. Dispositif de fermeture pour flacon pharmaceutique (1) comprenant un bouchon (2, 8) fermant le goulot et pouvant être percé par une aiguille d'extraction du médicament contenu dans le flacon (1), un capuchon (3, 9) entourant un collet annulaire (4) façonné sur le flacon (1), autour du goulot ainsi que le bouchon (2, 8), un disque arrachable (5, 10) situé au-dessus du bouchon (2, 8) et délimité par une ligne d'affaiblissement (6, 11), ce disque étant retiré à l'ouverture du dispositif, **caractérisé en ce que le** capuchon de fermeture (3, 9) et le disque arrachable (5, 10) sont réalisés d'une seule pièce en matière plastique, en ce que le capuchon (3, 9), en position non ouverte de la fermeture, est glissé sur le flacon par poussée axiale de haut en bas pour venir s'accrocher au collet annulaire (4) du flacon, une pression sur le capuchon (3, 9) rompant la liaison entre le capuchon (3, 9) et le disque arrachable (5, 10) qui peut alors être retiré, et en ce qu'une pièce d'espacement qui ne déborde pas du pourtour du disque arrachable (5, 10) est interposée entre le disque arrachable (5, 10) lié par la ligne d'affaiblissement (6, 11) au capuchon de fermeture (3, 9) en position non ouverte et le bouchon (2, 8) situé en dessous.

2. Dispositif de fermeture selon la revendication 1, **caractérisé en ce que la** pièce d'espacement est réalisée d'une seule pièce soit avec le disque arrachable (5) soit avec le bouchon (8).

3. Dispositif de fermeture selon la revendication 2, **caractérisé en ce que la** pièce d'espacement est réalisée d'une seule pièce avec le disque arrachable (5) et en ce que l'extrémité du disque arrachable (5) en regard du bouchon (2) est en contact étanche avec celui-ci, en position non ouverte du dispositif.

4. Dispositif de fermeture selon la revendication 2, **caractérisé en ce que la** pièce d'espacement est réalisée d'une seule pièce avec le bouchon (8) et en ce que l'extrémité du bouchon (8) en regard du disque arrachable (10) est en contact étanche avec celui-ci, en position non ouverte du dispositif.

5. Dispositif de fermeture selon une des revendications 1 à 4, **caractérisé en ce que le** capuchon de fermeture (3, 9) va en s'évasant comme un entonnoir à partir de la ligne d'affaiblissement (6, 11), en direction opposée à la bouteille.

6. Dispositif de fermeture selon une des revendications 1 à 5, **caractérisé en ce que le** capuchon de fermeture (3, 9) présente, sur la face interne de la partie de son manchon recouvrant le collet annulaire (4) un bourrelet d'arrêt (7) annulaire qui vient s'accrocher, en position non ouverte du dispositif, derrière le bord du collet tournant le dos au goulot du flacon.

7. Dispositif de fermeture selon une des revendications 1 à 6, **caractérisé en ce que le** capuchon de fermeture (3, 9) présente, sur la face interne de la partie de son manchon recouvrant le collet annulaire (4) un second bourrelet annulaire (12).

8. Dispositif de fermeture selon les revendications 6 à 7, **caractérisé en ce que la** pièce d'espacement est réalisée d'une seule pièce avec le disque arrachable (5), en ce que l'extrémité du disque arrachable (5) en regard du bouchon (2) est en contact étanche avec celui-ci, en position non ouverte du dispositif, et en ce que la distance entre le bourrelet d'arrêt (7) et le second bourrelet (12) correspond à la plus petite distance existant entre les parties du capuchon (3) entourant le disque arrachable (5) et le bouchon (2), lorsque le dispositif est en position non ouverte.

9. Dispositif de fermeture selon les revendication 6 et 7, **caractérisé en ce que la** pièce d'espacement est réalisée d'une seule pièce avec le bouchon (8), en ce que l'extrémité du bouchon (8) faisant face au disque arrachable (10) est en contact étanche avec celui-ci, en position non ouverte du dispositif, et en ce que la distance entre le bourrelet d'arrêt (7) et le second bourrelet (12) correspond à la plus petite distance existant entre les parties du capuchon (9) entourant le disque arrachable (10) et le bouchon (8) lorsque le dispositif est en position non ouverte.

10. Dispositif de fermeture selon les revendications 6 et 7 ou selon une des revendications 8 à 9, **caractérisé en ce que la** distance entre le bourrelet d'arrêt (7) et le second bourrelet (12) correspond à la largeur du collet annulaire (4).
